# EUROPÄISCHE PATENTSCHRIFT

(11) **EP 0 846 511 B1**
(45) Veröffentlichungstag und Bekanntmachung des Hinweises auf die Patenterteilung: **18.07.2001**
(21) Anmeldenummer: 97120527.3
(22) Anmeldetag: 22.11.1997
(51) Int. Cl.: B22D 39/02, B22D 17/30, F27D 3/14

(54) **Pumpe zum Fördern von geschmolzenem Blei**
Pump for transferring molten lead
Pompe pour transporter du plomb fondu

(30) Priorität: 03.12.1996 DE 29620957 U
(43) Veröffentlichungstag der Anmeldung: 10.06.1998
(73) Patentinhaber: HADI Offermann Maschinenbau GmbH, 58285 Gevelsberg (DE)
(72) Erfinder: Moranz, Joachim, 58256 Ennepetal (DE)
(74) Vertreter: Dörner, Lothar, Dipl.-Ing.

(56) Entgegenhaltungen:
- DE-B- 1 194 104
- US-A- 5 146 974
- "Nitrogen Aids Automatic Metering of Magnesium" LIGHT METALS AND METAL INDUSTRY, Bd. 12, 1964, Seiten 40-41, XP002009436

## Beschreibung

Die Erfindung betrifft eine Pumpe zum Fördern von geschmolzenem Blei oder geschmolzenen Bleilegierungen aus einem Schmelztiegel mit einem hohl ausgeführten Zylinder, und bei dem als Druckmedium ein reaktionsträges Gas, z.B. Stickstoff, verwendet ist.

Blei ist ein relativ edles und schweres Metall. Es findet Verwendung zur Herstellung von Akkumulatoren, von Lagermetallen, zur Herstellung oder Auskleidung von Behältern und Rohren für aggressive Flüssigkeiten, als Kabelummantelung, als Heizbadflüssigkeit, im Strahlenschutz zur Absorption von Röntgen- und Gammastrahlen, zur Herstellung von Pigmenten und anderem (Römpps Chemie-Lexikon 9. Auflage 1989 Band 1 S. 448/449). Um Blei vergießen zu können, ist es notwendig, das Blei zu schmelzen. Hierzu wird das Blei in einen Tiegel gefüllt und auf seine Schmelztemperatur erwärmt.

Zum Ausbringen der Bleischmelze aus dem Schmelztiegel ist es zum einen möglich, sie aus dem Tiegel zu gießen, zum anderen, sie mit Hilfe von Pumpen aus dem Tiegel zu fördern. Wenn als Pumpen konventionelle Kolben- oder Kreiselpumpen Anwendung finden, bewirken sie im Schmelztiegel eine Verwirbelung des Bleis bzw. der Bleilegierung und wegen des dadurch bedingten freien Zugangs von Sauerstoff eine starke Oxydation. Durch die der Schmelze infolgedessen anhaftenden Oxyde sind die bekannten Pumpen in ihrer Funktion beeinträchtigt und störanfällig. In Abhängigkeit von dem Blei bzw. der Zusammensetzung der Bleilegierung müssen die Pumpen häufig demontiert und gereinigt werden. Einige Bleilegierungen erfordern eine tägliche Reinigung der Pumpen. Durch die der Schmelze anhaftenden Oxyde ist außerdem die Qualität der aus der Schmelze hergestellten Gießlinge unbefriedigend.

Aus dem Bericht "Nitrogen Aids Automatic Metering of Magnesium" aus LIGHT METALS AND METAL INDUSTRY, Dezember 1964, Seiten 40 und 41 ist eine Vorrichtung zum Fördern von geschmolzenem Magnesium aus einem Schmelztiegel bekannt. Bestandteil der Vorrichtung ist ein hohl ausgeführter Behälter, bei dem die Wandung mit dem Deckel und dem Boden aus einem Stück gefertigt sind. Der Behälter ist kolben- und kolbenstangenlos ausgeführt, weist einen Kanal zum Ein- und Austritt der Schmelze auf, in dem ein Ventil angeordnet ist, das über einen Pneumatikzylinder betätigt ist. Im Bereich des Deckels ist eine Öffnung für die Zufuhr von Stickstoff als Druckmedium vorgesehen. Bei der bekannten Pumpe ist kein ausgeprägter Deckel mit einem Ein- und Auslaßventil vorgesehen, ebenso nicht ein ausgeprägtes Bodenteil. Danach liegt der Erfindung die Aufgabe zugrunde, eine Pumpe der gattungsgemäßen Art zu verbessern. Gemäß der Erfindung wird diese Aufgabe dadurch gelöst, dass der Zylinder an seinem einen Ende mit einem Deckel verschlossen ist, der ein Ein- und Auslaßventil für das Druckmedium aufweist und an seinem dem Deckel abgewandten Ende mit einem Bodenteil verschlossen ist, das den Kanal aufweist, dass das Ventil und der Pneumatikzylinder über eine Betätigungsstange und eine mit der Betätigungsstange drehfest verbundene Welle miteinander verbunden sind, und dass das Druckmedium aus dem Zylinder durch das Ein- und Auslaßventil über die Oberfläche des im Tiegel befindlichen geschmolzenen Bleis oder der geschmolzenen Bleilegierung ausblasbar ist.

Mit der Erfindung ist eine Pumpe geschaffen, die die Verwirbelung des Bleis bzw. der Bleilegierung und die damit verbundene starke Oxydation der Bleischmelze verhindert. Durch den geringen Oxyd-Anteil in der Bleischmelze ist darüber hinaus eine weniger häufige Reinigung der Pumpe erforderlich. Weiterhin ist wegen des einfachen Aufbaus der Pumpe die Wartung wesentlich vereinfacht. Das reaktionsträge Gas, nämlich Stickstoff, trägt dazu bei, daß die Bleischmelze nicht oxydiert. Die Verwendung von Stickstoff verhindert den Zutritt von Sauerstoff, da es die Wirkung eines Schutzgases aufweist. Der Reinheitsgrad des Stickstoffs liegt zweckmäßig bei 95 % bis 98 %. Der Deckel weist gemäß der Erfindung eine Öffnung mit einem Ventil auf, durch das das Druckmedium in den Zylinder ein- bzw. aus ihm ausströmen kann. In das Bodenteil ist ein Kanal eingebracht, der sich in einen Einlaßkanal und einen Auslaßkanal verzweigt. Im Bereich der Verzweigung des Kanals ist ein Ein- bzw. Auslaßventil - Bleiventil-zum wechselweisen Öffnen und Schließen der Kanäle angeordnet. Der Pneumatikzylinder ist über eine Hilfskonstruktion an dem Deckel befestigt.

Vorteilhafte Ausgestaltungen der Erfindung sind in weiteren Unteransprüchen beschrieben. Ein Ausführungsbeispiel der Erfindung ist in der Zeichnung dargestellt und wird im folgenden näher beschrieben. Es zeigen:
- Figur 1: einen Horizontalschnitt durch eine an einem Schmelztiegel angeordnete Pumpe;
- Figur 2: die Draufsicht auf die in Figur 1 dargestellte Pumpe.

Die als Ausführungsbeispiel gewählte Pumpe weist einen Zylinder 1 auf. Der Zylinder 1 ist einerseits mit einem Deckel 2, andererseits mit einem Bodenteil 3 verschlossen. An dem Deckel 2 ist ein Pneumatikzylinder 4 angeordnet, der über eine Betätigungsvorrichtung 5 mit dem Bodenteil 3 verbunden ist. Die Pumpe ist mit Hilfe eines Rahmens 6 an einem Schmelztiegel 7 befestigt.

Der Zylinder 1 ist hohl ausgeführt und besteht aus Stahl, vorzugsweise aus Edelstahl. Eine keramische Innenbeschichtung ist möglich. In dem Zylinder 1 ist eine Sonde 11 angeordnet. Der Deckel 2 und das Bodenteil 3 sind mit dem Zylinder 1 verschraubt.

Der Deckel 2 weist eine Öffnung 21 auf, durch das ein Druckmedium in den Zylinder 1 ein- bzw. aus ihm ausströmen kann.

In das Bodenteil 3 ist rechtwinklig zur Längsmittelinie des Zylinder 1 ein Kanal 32 eingebracht. An seinem dem Zylinder 1 abgewandten Ende verzweigt sich der Kanal 32 in einen Einlaßkanal 321 und einen Auslaßkanal 322. An dem freien Ende des Auslaßkanals 322 ist eine Förderleitung in Form eines Steigrohrs 323 angeordnet. Im Bereich der Verzweigung des Kanals 32 ist ein Ein- bzw. Auslaßventil - Bleiventil 33 - zum wechselweisen Öffnen und Schließen der Kanäle 321, 322 angeordnet.

Der Pneumatikzylinder 4 ist über eine Hilfskonstruktion 41 an dem Deckel 2 befestigt. Die Konstruktion 41 ist dabei zwischen dem Deckel 2 und dem dem Deckel zugewandten Ende des Zylinders 1 eingeklemmt. Im Bereich des zwischen Deckel 2 und Zylinder 1 befindlichen Teils der Konstruktion 41 ist eine Aussparung 411 vorgesehen, deren Durchmesser im wesentlichen gleich dem Innendurchmesser des Hohlzylinders 1 ist. Neben der Aussparung 411 weist die Hilfskonstruktion 41 eine Durchtrittsöffnung 412 auf. Der Pneumatikzylinder 4 ist an seinem Ende 42 mit der Hilfskonstruktion 41 lösbar verbunden. An seinem anderen Ende 43 tritt aus dem Pneumatikzylinder 4 eine Stößelstange 44 aus. Die Stößelstange 44 ist mit der Betätigungsvorrichtung 5 verbunden.

Die Betätigungsvorrichtung 5 besteht im wesentlichen aus einer Betätigungstange 51 und einer Welle 52. Die Betätigungsstange 51 ist an ihrem einen Ende über ein Gelenk 511 mit der Stößelstange 44 des Pneumatikzylinders 4 verbunden. An dem dem Gelenk 511 abgewandten Ende ist die Betätigungsstange 51 mit einem Ende der Welle 52 drehfest verbunden - Figur 2 -. Die Welle 52 erstreckt sich parallel zum Zylinder 1 und tritt dabei durch die Öffnung 412 der Hilfskonstruktion 41. Auf der dem Bodenteil 3 zugewandten Seite der Welle 52 ist im Bereich der Durchtrittsöffnung 412 der Hilfskonstruktion 41 eine Druckfeder 521 an der Welle 52 angeordnet. An ihrem der Betätigungsstange 51 abgewandten Ende ist die Welle 52 in dem Bodenteil 3 geführt. Auf der dem Bodenteil 3 zugewandten Seite der Welle 52 ist drehfest das Bleiventil 33 angeordnet.

Der Schmelztiegel 7 weist einen Boden 71 auf, der allseitig von einer Wandung 72 umgeben ist. Auf ihrer dem Boden 71 abgewandten Seite ist auf der Wandung 72 ein Rand 73 gebildet. Auf dem Rand 73 ist der Rahmen 6 befestigt. Der Rahmen 6 umfaßt den Zylinder 1 in einer Höhe, die ein tiefes Eintauchen des Zylinders in den Tiegel 7 ermöglicht. Dadurch befindet sich das Bodenteil 3 mit den Kanälen 321, 322 in der Nähe des Bodens 71 des Tiegels 7.

Zu Beginn eines Fördervorgangs herrscht in dem Zylinder 1 Umgebungsdrucknachfolgend druckloser Zustand genannt -. Zum Fördern der Bleischmelze aus dem Tiegel 7 wird das Ventil 33 in eine Position gebracht, die den Einlaßkanal 321 öffnet. Dadurch gelangt die Bleischmelze durch den Kanal 32 in den Hohlzylinder 1 und steigt in diesem bis auf das im Tiegel 7 herrschende Niveau der Schmelze. Mit Hilfe des Pneumatikzylinders 4 wird über die Betätigungsvorrichtung 5 das Bleiventil 33 im Bodenteil 3 in die Position gebracht, in der der Einlaßkanal 321 geschlossen und der Auslaßkanal 322 geöffnet ist. Gleichzeitig wird durch die Öffnung 21 im Deckel 2 ein reaktionsträges Gas, vorzugsweise Stickstoff, unter Druck in den Zylinder 1 eingebracht. Durch den hohen Druck des Mediums wird die im Zylinder 1 befindliche Schmelze durch den Kanal 32 in das Steigrohr 323 gepumpt und seiner weiteren Verwendung zugeführt.

Die Zufuhr des Druckmediums durch die Öffnung 21 im Deckel 2 endet, wenn die in dem Zylinder 1 angeordnete Sonde 11 anzeigt, daß sich keine Schmelze mehr im Zylinder 1 befindet. Durch dieses von der Sonde 11 ausgesandte Signal ändert das Ventil 21 seine Funktion in die eines Auslaßventils und bläst das in dem Zylinder 1 unter Druck stehende Medium aus diesem aus, bis sich der Zylinder 1 wieder im drucklosen Zustand befindet. Das Druckmedium kann hierbei vorteilhaft über die Oberfläche des im Tiegel 7 befindlichen geschmolzenen Bleis/der geschmolzenen Bleilegierung geblasen werden, so daß es als Schutzgas für die Oberfläche der Schmelze dient. Dadurch ist die Oxydation der Schmelze zusätzlich reduziert.

Ist der Zylinder 1 drucklos, wird mit Hilfe des Pneumatikzylinders 4 über die Betätigungsvorrichtung 5 das Ventil 33 erneut in die Position des geöffneten Einlaßkanals 321 gebracht. Dadurch kann erneut Schmelze in den drucklosen Zylinder 1 gelangen. Ist die Schmelze auf das in dem Tiegel 7 befindliche Niveau der Schmelze angestiegen, beginnt der Vorgang erneut.

Um eine gleichmäßige Förderleistung zu erreichen, ist es möglich, zwei erfindungsgemäße Pumpen an einem Schmelztiegel anzuordnen, die alternierend arbeiten.

## Patentansprüche

1. Pumpe zum Fördern von geschmolzenem Blei oder geschmolzenen Bleilegierungen aus einem Schmelztiegel mit einem hohl ausgeführten Zylinder (1), der kolben- und kolbenstangenlos ausgeführt ist, der einen Kanal (32) zum Ein- und Austritt der Schmelze aufweist, in dem ein Ventil (33) angeordnet ist, das über einen Pneumatikzylinder (4) betätigt ist, und bei dem als Druckmedium ein reaktionsträges Gas, z.B. Stickstoff, verwendet ist, dadurch gekennzeichnet, dass der Zylinder (1) an seinem einen Ende mit einem Deckel (2) verschlossen ist, der ein Ein- und Auslaßventil (21) für das Druckmedium aufweist und an seinem dem Deckel abgewandten Ende mit einem Bodenteil (3) verschlossen ist, das den Kanal (32) aufweist, dass das Ventil (33) und der Pneumatikzylinder (4) über eine Betätigungsstange (51) und eine mit der Betätigungsstange (51) drehfest verbundene Welle (52) miteinander verbunden sind, und dass das Druckmedium aus dem Zylinder (1) durch das Ein- und Auslaßventil (21) über die Oberfläche des im Tiegel (7) befindlichen geschmolzenen Bleis oder der geschmolzenen Bleilegierung ausblasbar ist.

2. Pumpe nach Anspruch 1, dadurch gekennzeichnet, daß der Zylinder (1) aus Stahl hergestellt ist.

3. Pumpe nach Anspruch 1 oder 2, dadurch gekennzeichnet, daß der Deckel (2) und das Bodenteil (3) mit dem Zylinder (1) verschraubt sind.

4. Pumpe nach einem der Ansprüche 1 bis 3, dadurch gekennzeichnet, daß in dem Zylinder (1) eine Sonde (11) angeordnet ist.

5. Pumpe nach einem der Ansprüche 1 bis 4, dadurch gekennzeichnet, daß der Pneumatikzylinder (4) an dem Deckel (2) befestigt ist.

6. Pumpe nach einem der Ansprüche 1 bis 5, dadurch gekennzeichnet, daß die Pumpe auf einem Rahmen (6) des Schmelztiegels (7) angeordnet ist.

## Claims

1. A pump for conveying molten lead or molten lead alloys from a melting crucible with a hollow cylinder (1), which is piston and piston rod-free and comprises a duct (32) for the entry and outlet of the smelt in which a valve (33) is arranged, which is actuated via a pneumatic cylinder (4), and in which an inert gas, e.g. nitrogen, is used as a pressure medium, characterised in that the cylinder (1) is closed at one end by a lid (2), which comprises an inlet and outlet valve (21) for the pressure medium, and is closed at its end remote from the lid by a base element (3), which comprises the duct (32), the valve (33) and the pneumatic cylinder (4) are connected to one another via an operating rod (51) and a shaft (52) non-rotatably connected to the operating rod (51), and the pressure medium can be blown out of the cylinder (1) through the inlet and outlet valve (21) over the surface of the molten lead or molten lead alloy disposed in the crucible (7).

2. A pump according to claim 1, characterised in that the cylinder (1) is manufactured from steel.

3. A pump according to claim 1 or 2, characterised in that the lid (2) and the base element (3) are screwed to the cylinder (1).

4. A pump according to one of claims 1 to 3, characterised in that a probe (11) is arranged in the cylinder (1).

5. A pump according to one of claims 1 to 4, characterised in that the pneumatic cylinder (4) is secured to the lid (2).

6. A pump according to one of claims 1 to 5, characterised in that the pump is arranged on a frame (6) of the melting crucible (7).

## Revendications

1. Pompe pour refouler du plomb fondu ou des alliages de plomb fondus d'un creuset, comprenant un cylindre (1) de réalisation creuse, réalisé sans piston et sans tige de piston, qui présente un canal (32) pour l'admission et la sortie de la masse fondue dans lequel est disposée une soupape (33), actionnée par l'intermédiaire d'un cylindre pneumatique (4), et dans lequel un gaz peu réactif, par exemple de l'azote, est utilisé comme agent sous pression, caractérisée en ce que le cylindre (1) est fermé sur l'une de ses extrémités par un couvercle (2), qui présente une soupape d'admission et d'échappement (21) pour l'agent sous pression, et est fermé sur son extrémité opposée au couvercle par une partie de fond (3) munie du canal (32), en ce que la soupape (33) et le cylindre pneumatique (4) sont assemblés entre eux par l'intermédiaire d'une tige de commande (51) et d'un arbre (52) solidaire de la tige (51), et en ce que l'agent sous pression peut être chassé du cylindre (1) par la soupape d'admission et d'échappement (21), au-dessus de la surface du plomb ou de l'alliage de plomb fondus situés dans le creuset (7).

2. Pompe suivant la revendication 1, caractérisée en ce que le cylindre (1) est réalisé en acier.

3. Pompe suivant la revendication 1 ou 2, caractérisée en ce que le couvercle (2) et la partie de fond (3) sont vissés avec le cylindre (1).

4. Pompe suivant l'une des revendications 1 à 3, caractérisée en ce qu'une sonde (11) est disposée dans le cylindre (1).

5. Pompe suivant l'une des revendications 1 à 4, caractérisée en ce que le cylindre pneumatique (4) est fixé sur le couvercle (2).

6. Pompe suivant l'une des revendications 1 à 5, caractérisée en ce que la pompe est disposée sur un châssis (6) du creuset (7).
